# EUROPÄISCHE PATENTSCHRIFT

(11) **EP 0 666 582 B1**
(45) Veröffentlichungstag und Bekanntmachung des Hinweises auf die Patenterteilung: **17.09.1997**
(21) Anmeldenummer: 94119905.1
(22) Anmeldetag: 16.12.1994
(51) Int. Cl.: H01H 27/00

(54) **Durch ein Gehäuse umschlossene Sicherheitsschaltvorrichtung**
Safety switch device enclosed in a casing
Dispositif d'interrupteur de sécurité enfermé dans un boîtier

(30) Priorität: 02.02.1994 DE 4403061
(43) Veröffentlichungstag der Anmeldung: 09.08.1995
(73) Patentinhaber: Bernstein Classic GmbH & Co., D-32457 Porta Westfalica (DE)
(72) Erfinder: Wecke, Dipl. Ing. Rolf, D-31675 Bückeburg (DE); Mönnings, Dipl. Ing. Roland, D-32457 Porta Westfalica (DE); Leggewie, Ralf, F-32425 Minden (DE); Gerner, Dipl.-Des. Meinhard, F-32423 Minden (DE)
(74) Vertreter: Stracke, Alexander, Dipl.-Ing.

(56) Entgegenhaltungen:
- EP-A- 0 171 453
- EP-A- 0 553 885
- DE-A- 3 309 372

## Beschreibung

Die vorliegende Erfindung betrifft eine durch ein Gehäuse umschlossene Sicherheitsschaltvorrichtung gemäß dem Oberbegriff des Anspruches 1 (EP-A-0 553 883).

Entsprechend den einschlägigen Vorschriften müssen derartige Sicherheitsschaltvorrichtungen dort eingesetzt werden, wo die Gefahr besteht, daß Schutzeinrichtungen von Maschinen während ihres Betriebs geöffnet werden können.

Um dies zu verhindern, sind diese Sicherheitsschaltvorrichtungen so ausgebildet, daß sie die Schutzeinrichtungen so lange verriegeln, bis diese stillstehen und eine Verletzungsgefahr beim Eingreifen ausgeschlossen ist.

Dabei läßt sich die Schutzeinreichtung erst dann öffnen, wenn der Schlüssel aus dem die Sicherheitsschaltvorrichtung umschließenden Gehäuse herausgezogen werden kannn, wobei dann der Stößel derart axial verschoben wird, daß er den elektrischen Schalter betätigt, wodurch der Stromkreis des Maschinenmotors unterbrochen wird.

Um insbesondere zu verhindern, daß ein Entriegeln der Schutzeinrichtung möglich ist, wenn die Maschine noch nachläuft, was ja ebenfalls eine erhebliche Gefährdung mit sich bringt, sind elektromagnetisch betätigbare Sperreinrichtungen bekannt (EP 0 553 885, DE 38 10 287) mit denen die axiale Bewegbarkeit des Stößels solange blockiert ist, bis eine beispielsweise den Stillstand der Maschine abfragende Steuerung eine Freigabe signalisiert, so daß erst in diesem Fall die Sperreinrichtung außer Eingriff gebracht und der Stößel bewegbar ist. Unter dessen gleichzeitigem Verschieben kann der Schlüssel abgezogen und die Schutzeinrichtung entriegelt werden.

Nachteilig bei den bekannten Sicherheitsschaltvorrichtungen ist, daß die Anordnung der Sperreinrichtung nicht ohne weiteres frei wählbar ist, so daß eine mitunter notwendige Anpassung an veränderte maschinenseitige Gegebenheiten nicht möglich ist.

Der vorliegenden Erfindung liegt daher die Aufgabe zugrunde, eine Sicherheitsschaltvorrichtung der gattungsgemäßen Art so zu gestalten, daß die Plazierung der Sperreinrichtung innerhalb des Gehäuses, je nach Anforderung, frei wählbar ist.

Diese Aufgabe wird durch eine Sicherheitsschaltvorrichtung gelöst, die die Merkmale des kennzeichnenden Teiles des Anspruches 1 aufweist.

Durch diese konstruktive Ausgestaltung kann der vom Schaltrad betätigte Schalter ebenso wie die Sperreinrichtung prinzipiell an jeder Stelle innerhalb eines Winkelbereichs von 360° angeordnet werden.

Das Wesen der Erfindung liegt darin, daß der Schalter nicht mehr unmittelbar vom Stößel betätigt wird, sondern praktisch über eine Umlenkung. Dies bedeutet, daß der Schalter ebenso wie die Sperreinrichtung oder ein damit gekoppelter Überwachungsschalter quer zur Bewegungsrichtung des Stößels angeordnet sein können.
Besonders platzsparend stellt sich eine Anordnung dar, bei der alle drei genannten Bauteile seitlich zum Stößel angeordnet sind.

Bei Betätigung der Sperreinrichtung, die, wie erwähnt, durch eine entsprechend ausgelegte Maschinensteuerung erfolgt, wird gleichzeitig durch den Sperrhebel der Überwachungsschalter betätigt und ein maschinenseitiger Einschalter unterbrochen.

Im Regelfall, wenn die maschinenseitige Schutzeinrichtung wieder Funktionsstellung und der Schlüssel in das Gehäuse eingesteckt ist, so daß durch ein axiales Verschieben des Stößels in Richtung des Schlüssels und gleichzeitiges Verschwenken des Schaltrades ein Einschalten des Schalters möglich ist, erfolgt eine Verrastung des Schaltrades durch Einrücken des Sperrhebels, wobei der Sperrhebel durch die Federkraft der Sperreinrichtung oder durch ein separat auf den Sperrhebel einwirkenden Federbolzen entsprechend verschwenkt wird, erfolgt gleichzeitig durch Betätigung des Überwachungsschalters eine Freigabe des Einschalters.
Im Fall einer Funktionsstörung, beispielsweise durch einen Bruch der Feder der Sperreinrichtung oder des Federbolzens, bleibt der Überwachungsschalter in seiner Unterbrechungsposition, da der Sperrhebel nicht betätigt wird.

Weitere vorteilhafte Ausgestaltungen der Erfindung sind in den Unteransprüchen gekennzeichnet.

Ausführungsbespiele der Erfindung werden nachfolgend anhand der beigefügten Zeichnungen beschrieben.

Es zeigen:
- Fig. 1 und 2: eine Sicherheitsschaltvorrichtung in verschiedenen Funktionsstellungen jeweils in einer schematisierten Seitenansicht dargestellt,
- Fig. 3 und 4: jeweils ein weiteres Ausführungsbeispiel einer Sicherheitsvorrichtung gleichfalls in einer schematisierten Seitenansicht gezeigt.

Eine in den Figuren gezeigte Sicherheitsschaltvorrichtung ist durch ein Gehäuse 1 umschlossen und mit einem in dieses einführbaren Schlüssel 2 betätigbar.

Bei der in den Fig. 1 3 und 4 gezeigten Stellung des Schlüssels 2, in der dieser in das Gehäuse 1 eingesteckt ist, ist die Maschine, mit der die Sicherheitsschaltvorrichtung gekoppelt ist, betriebsbereit.

Die Sicherheitsvorrichtung besteht aus einem durch den Schlüssel 2 betätigbaren Stößel 3, der axial verschiebbar gelagert ist, wobei er bei den in den Fig. 1, 3 und 4 gezeigten Betriebspositionen in an sich bekannter Weise in den Schlüssel 2 eingreift, also eine oberste Stellung einnimmt.

An seinem dem Schlüssel 2 abgewandten Ende ist der Stößel 3 bei den in den Fig. 1 bis 3 gezeigten Ausführungsbeispielen mit einem Zapfen 14 versehen, der in einem Langloch 15 einer ein Schaltrad bildenden Nockenscheibe 5 geführt ist, die schwenkbar auf einer Welle 17 gelagert ist. Entsprechend der Drehbewegung der Nockenscheibe 5 wird der Stößel 3 auf- oder abbewegt.

Quer zum Stößel 3 verlaufend ist ein Schalter 4 angeordnet, mit dem ein nicht dargestellter Maschinenmotor ein- oder ausschaltbar ist, wobei ein Schaltglied 13 des Schalters 4 in eine kurvenartige Ausnehmung der Nockenscheibe 5 eingreift und gleichfalls bei deren Schwenkbewegung axial bewegt wird, so daß je nach Stellung der Nockenscheibe 5 und nach Stellung des Stößels 3 der Maschinenmotor ein- oder ausgeschaltet ist.

Die Nockenscheibe 5 ist weiter mit einer Nase 10 versehen, in die ein eine Schwenkbewegung blockierender Haken 9 eines Sperrhebels 8 eingreift.

Diese wird durch eine elektromagnetisch betätigbare Sperreinrichtung 7 bewegt, deren Hubbewegung bei den gezeigten Ausführungsbeispielen nach den Fig. 1 bis 3 gleichgerichtet zur Hubbewegung des Stößels 3 erfolgt.

Der Sperrhebel 8 ist an einer Schwenkachse 11 gelagert, um die herum er schwenkbar ist. An dem der Sperreinrichtung 6 gegenüberliegenden Ende ist an dem Sperrhebel 8 ein Überwachungsschalter 7 angeordnet, dessen Schaltbolzen eine zwar parallele, jedoch gegengerichtete Hubbewegung zur Hubbewegung der Sperreinrichtung 6 vollführt.

Über eine mit der Sperreinrichtung 6 gekoppelte Notentriegelung in Form eines Nockens 16 kann im Bedarfsall die Verriegelung gelöst werden, wobei hierzu jedoch ein spezielles, nicht für jedermann zugängliches Werkzeug erforderlich ist.

Bei dem in den Fig. 1 und 2 gezeigten Ausführungsbeispiel ist die Sperreinrichtung 6 in dem Bereich an dem Sperrhebel 8 angeschlossen, der der Nockenscheibe 5 zugeordnet ist.

Bei einer Stellung entsprechend der Fig. 1, die sich beim eingeschalteten Betriebszustand des Maschinenmotors ergibt, erfolgt ein Lösen der Sicheheitsschaltvorrichtung insgesamt und ein dadurch bedingter Zugriff auf zuvor durch Schutzeinrichtungen geschützte Maschinenteile durch Erregung der elektromagnetisch betätigbaren Sperreinrichtung 6, bei der der angeschlossene Sperrhebel 8 in Richtung der Sperreinrichtung 6 bewegt wird. Der Erregungsbefehl wird von einer Maschinensteuerung gegeben, die die Nachlaufzeit der Maschinenteile überwacht.

Durch Lösen des Sperrhebels 8 aus ihrer Blockierposition ist der Stößel 3 frei verschiebbar, so daß der Schlüssel 2 aus dem Gehäuse herausgezogen werden kann. Durch die dabei in bekannter Weise zwangsweise erfolgende axiale Verschiebung des Stößels 3 wird die Nockenscheibe so verschwenkt, daß sie das Schaltglied 13 mittels der kurvenförmigen Ausnehmung 12 derart betätigt, daß der Schalter 4 die elektrische Leitung zu dem Maschinenmotor unterbricht.
Ein unbeabsichtigtes Einschalten der Maschine bei geöffneten Schutzeinrichtungen ist somit ausgeschlossen.

Diese Stellung ist in der Fig. 2 erkennbar.
Dort ist auch zu sehen, daß mit dem Herausschwenken des Sperrhebels 8 bzw. dem Anziehen der Sperreinrichtung 6 durch den Elektromagneten ein Herausziehen des Schaltbolzens 18 des Überwachungsschalters 7 einhergeht. Damit wird ein angeschlossener, nicht dargestellter Einschalter der Maschine unterbrochen.
Sollte nun eine Funktionsstörung der Sperreinrichtung 6 auftreten, beispielsweise durch einen Bruch einer Feder, mit der der Sperrhebel 8 nach Abschalten des Elektromagneten in die Sperrposition gemäß Fig. 1 verschwenkt wird, so daß der Sperrhebel 8 in seiner in der Fig. 2 gezeigten Position verharrt, verbleibt auch der Überwachungsschalter 7 in dieser Position, in der der Einschalter unterbrochen ist. Ein Inbetriebsetzen der Maschine ist ohne Behebung des Schadens nicht möglich, was eine erhebliche Sicherheitsverbesserung darstellt.

Während die Magnetspule der Sperreinrichtung bei dem Ausführungsbeispiel nach den Fig. 1 und 2 dann unter Strom steht, wenn die Schutzeinrichtung der Maschine geöffnet ist, ist bei dem Ausführungsbeispiel gemäß der Fig. 3 die Magnetspule dann unter Strom, wenn die Schutzeinrichtung geschlossen ist.
Hierbei ist allerdings die Sperreinrichtung 6 an der dem Haken 9 abgewandten Ende des Sperrhebels 8 angeschlossen, während der Überwachungsschalter 7 an dem gegenüberliegenden Endbereich, also dem dem Haken 9 zugewandten, befestigt.
Diese Ausführungsvariante bietet dann erhebliche Vorteile, wenn bei kurzen Arbeitstakten lange Öffnungszeiten der Schutzeinrichtung notwendig sind. Eine zu starke Erwärmung der Magnetspule durch eine länger andauernde Erregung kann somit nicht eintreten.

Anstelle der in den Fig. 1 bis 3 gezeigten Anordnung des Schalters 4 und/oder des Überwachungsschalters 6 und der Sperreinrichtung 7 sind auch andere Plazierungen innerhalb des Gehäuses 1 denkbar, die eine optimale Raumausnutzung mit sich bringen.

Eine solche Ausführungsvariante ist in der Fig. 4 gezeigt.
Dabei sind sowohl die Sperrinrichtung 6 als auch der Überwachungsschalter 7 und der Schalter 4 seitlich zum Stößel 3 angeordnet, so daß die Bewegungsrichtung ihrer Schaltorgane quer zu der des Stößels 3 verläuft.

Der Überwachungsschalter 7 ist hier auf dem Schalter 4 angeordnet, was eine besonders platzsparende Bauweise bedeutet. Das Schaltrad ist in Form einer Nockenwelle 19 ausgebildet, an der eine Kurbel 20 gelenkig festgelegt ist, die mit dem Schaltglied 13 des Schalters 4 verbunden ist, so daß entsprechender, stößelbewegungabhängiger Drehung der Nockenwelle 19 der Schalter 4 betätigt wird.

Der Stößel 3 ist gelenkig an der Nockenwelle 19 angeschlossen, wobei eine drehbewegungsbedingte Auslenkung ohne weiteres in Kauf genommen werden kann.

Um ein sicheres Einrasten des Sperrhebels 8 in die Nockenwelle 19 zu gewährleisten, ist ein Federbolzen 21 vorgesehen, der sich an einem Arm des Sperrhebels 8 abstützt und den Haken 9 so in die Nockenwelle 19 eindrückt, daß die Nase 10 mit Sicherheit hintergriffen wird.

Durch den Einsatz des Federbolzens 21 kann eine elektromagnetisch betä tigbare Sperreinrichtung zum Einsatz kommen, die nicht in er- oder entregter Stellung federbelastet ist. Das heißt, es ist eine sehr einfache Ausführungsform eines Magnetschalters einsetzbar, der dann keine Feder aufweisen muß.

### Bezugszeichen

- 1: Gehäuse
- 2: Schlüssel
- 3: Stößel
- 4: Schalter
- 5: Nockenscheibe
- 6: Sperreinrichtung
- 7: Überachungsschalter
- 8: Sperrhebel
- 9: Haken
- 10: Nase
- 11: Schwenkachse
- 12: Ausnehmung
- 13: Schaltglied
- 14: Zapfen
- 15: Langloch
- 16: Nocken
- 17: Welle
- 18: Schaltbolzen
- 19: Nockenwelle
- 20: Kurbel
- 21: Federbolzen

## Patentansprüche

1. Durch ein Gehäuse (1) umschlossene Sicherheitsschaltvorrichtung mit einem mittels eines in das Gehäuse (1) einführbaren Schlüssels (2) betätigbaren, in seiner Längsachse axial verschiebbar gelagerten Stößel (3), der mit einem einen Maschinenmotor unterbrechenden elektrischen Schalter (4) derart in Wirkverbindung steht, daß, je nach Stellung des Stößels (3) der Schalter (4) ein- oder ausgeschaltet ist, und mit einer elektromagnetisch betätigbaren Sperreinrichtung (6), wobei der Schlüssel (2) nur nach der Erregung dieser Sperreinrichtung (6) aus dem Gehäuse (1) herausgezogen werden kann, weil die Sperreinrichtung (6) ein Schaltrad (5,19) und den daran angelenkten Stößel (3) blockiert, **dadurch gekennzeichnet**, daß das Schaltrad (5,19) durch den Stößel (3) bewegbar und mittels eines mit der Sperreinrichtung (6) verbundenen Sperrhebels (8) festsetzbar ist und daß der Schalter (4) durch das Schaltrad (5,19) betätigbar ist, wobei der Sperrhebel (8) und der Schalter (4) direkt mit dem Schaltrad (5,19) in Verbindung stehen.

2. Sicherheitsschaltvorrichtung nach Anspruch 1, dadurch gekennzeichnet, daß das Schaltrad als Nockenscheibe (5) oder Nockenwelle (19) ausgebildet ist.

3. Sicherheitsschaltvorrichtung nach Anspruch 1, dadurch gekennzeichnet, daß an dem der Sperreinrichtung (6) gegenüberliegenden Ende der Sperrhebels (8) ein mit einem maschinenseitigen Einschalter elektrisch verbundener Überwachungsschalter (7) angeordnet ist, wobei der Sperrhebel an einer zwischen dem Überwachungsschalter (7) und der Sperreinrichtung (6) befestigten Schwenkachse (11) schwenkbar festgelegt ist.

4. Sicherheitsschaltvorrichtung nach Anspruch 1, dadurch gekennzeichnet, daß der Sperrhebel (8) einen Haken (9) aufweist, der eine Nase (10) des Schaltrades in Sperrstellung hintergreift.

5. Sicherheitsschaltvorrichtung nach Anspruch 2, dadurch gekennzeichnet, daß der Stößel in seinem dem Schlüssel (2) abgewandten Ende mit einem Zapfen (14) versehen ist, der in einem Langloch (15) der Nockenscheibe (5) geführt ist.

6. Sicherheitsschaltvorrichtung nach Anspruch 2, dadurch gekennzeichnet, daß das Schaltglied (13) des Schalters (4) in einer kurvenartigen Ausnehmung (12) der Nockenscheibe (5) einliegt.

7. Sicherheitsschaltvorrichtung nach Anspruch 3, dadurch gekennzeichnet, daß der Schalter (4) und/oder der Überwachungsschalter (7) und/oder die Sperreinrichtung (6) quer zur Längsachse des Stößels (3) verlaufend angeordnet sind.

8. Sicherheitsschaltvorrichtung nach Anspruch 4, dadurch gekennzeichnet, daß die Sperreinrichtung (6) in dem dem Haken (9) benachbarten Bereich des Sperrhebels (8) angeschlossen ist.

9. Sicherheitsschaltvorrichtung nach Anspruch 4, dadurch gekennzeichnet, daß die Sperreinrichtung in dem dem Haken (9) abgewandten Endbereich der Sperrhebels (8) angeschlossen ist.

10. Sicherheitsschaltvorrichtung nach Anspruch 1, dadurch gekennzeichnet, daß der Schalter (4) durch eine Kurbel (20) mit dem Schaltrad verbunden ist.

11. Sicherheitsschatvorrichtung nach einem der Ansprüche 3 oder 7, dadurch gekennzeichnet, daß der Überwachungsschalter (7) und der Schalter (4) aufeinanderliegend miteinander verbunden sind.

12. Sicherheitsschaltvorrichtung nach Anspruch 1, dadurch gekennzeichnet, daß ein Federbolzen (21) vorgesehen ist, mit dem der Sperrhebel (8) in das Schaltrad eindrückbar ist.

## Revendications

1. Dispositif de coupure électrique de sécurité entouré par un boîtier (1), avec un poussoir (3) actionnable au moyen d'une clé (2) introduite dans le boîtier (1), monté de manière à pouvoir coulisser axialement suivant son axe longitudinal, lequel poussoir est en liaison active avec un interrupteur électrique (4), coupant un moteur de machine, de manière que, suivant la position du poussoir (3), l'interrupteur (4) est fermé ou ouvert, et avec un dispositif de blocage (6) actionnable électromagnétiquement, la clé (2) ne pouvant être extraite du boîtier (1) qu'après excitation de ce dispositif de blocage (6), du fait que le dispositif de blocage (6) bloque une roue de commande (5, 19) et le poussoir (3) articulé sur celle-ci, caractérisé en ce que la roue de commande (5, 19) est déplaçable par le poussoir (3) et peut être immobilisée au moyen d'un levier de blocage (8), relié au dispositif de blocage (6), et en ce que l'interrupteur (4) peut être actionné par la roue de commande (5, 19), le levier de blocage (8) et l'interrupteur (4) étant en liaison directe avec la roue de commande (5, 19).

2. Dispositif de coupure de sécurité selon la revendication 1, caractérisé en ce que la roue de commande est conformée en disque à came (5) ou en arbre à came (19).

3. Dispositif de coupure de sécurité selon la revendication 1, caractérisé en ce qu'à l'extrémité du levier de blocage (8), opposée au dispositif de blocage (6), il est prévu un interrupteur de surveillance (7) relié électriquement avec un contacteur côté machine, le levier de blocage étant monté de manière à pouvoir pivoter sur un axe de pivotement (11), fixé entre l'interrupteur de surveillance (7) et le dispositif de blocage (6).

4. Dispositif de coupure de sécurité selon la revendication 1, caractérisé en ce que le levier de blocage (8) présente un crochet (9), qui passe derrière un ergot (10) de la roue de commande en position de blocage.

5. Dispositif de coupure de sécurité selon la revendication 2, caractérisé en ce que le poussoir est pourvu, à son extrémité tournée à l'opposé de la clé (2), d'un tenon (14) qui est guidé dans un trou oblong (15) du disque à came (5).

6. Dispositif de coupure de sécurité selon la revendication 2, caractérisé en ce que l'organe de commutation (13) de l'interrupteur (4) se trouve à l'intérieur d'un évidement (12) du type d'une courbe du disque à came (5).

7. Dispositif de coupure de sécurité selon la revendication 3, caractérisé en ce que l'interrupteur (4) et/ou l'interrupteur de surveillance (7) et/ou le dispositif de blocage (6) sont disposés transversalement à l'axe longitudinal du poussoir (3).

8. Dispositif de coupure de sécurité selon la revendication 4, caractérisé en ce que le dispositif de blocage (6) est raccordé dans la région, voisine du crochet (9), du levier de blocage (8).

9. Dispositif de coupure de sécurité selon la revendication 4, caractérisé en ce que le dispositif de blocage est raccordé dans la partie d'extrémité du levier de blocage (8), tournée à l'opposé du crochet (9).

10. Dispositif de coupure de sécurité selon la revendication 1, caractérisé en ce que l'interrupteur (4) est relié à la roue de commande par une manivelle (20).

11. Dispositif de coupure de sécurité selon l'une des revendications 3 ou 7, caractérisé en ce que l'interrupteur de surveillance (7) et l'interrupteur (4) sont placés en relation superposée.

12. Dispositif de coupure de sécurité selon la revendication 1, caractérisé en ce qu'il est prévu un axe à ressort (21) par lequel le levier de blocage (8) peut être pressé sur la roue de commande.

## Claims

1. A safety switch device enclosed by a housing (1), having a push rod (3) which can be actuated by means of a key (2) that can be introduced into the housing (1) and which is mounted axially displaceably on its longitudinal axis and which is operatively connected to an electric switch (4) for interrupting a machine motor, in such a way that the switch (4) is switched on or off depending on the respective position of the push rod (3), and having an electromagnetically actuable locking device (6), wherein the key (2) can be pulled out of the housing (1) only after excitation of the locking device (6) because the locking device (6) blocks a switching wheel (5, 19) and the push rod (3) which is pivotably mounted thereto, characterised in that the switching wheel (5, 19) is movable by the push rod (3) and can be fixed by means of a locking lever (8) connected to the locking device (6), and that the switch (4) is actuable by the switching wheel (5, 19), wherein the locking lever (8) and the switch (4) are directly connected to the switching wheel (5, 19).

2. A safety switch device according to claim 1 characterised in that the switching wheel is in the form of a cam disc (5) or cam shaft (19).

3. A safety switch device according to claim 1 characterised in that a monitoring switch (7) electrically connected to an on switch on the machine is arranged at the end of the locking lever (8), which is opposite to the locking device (6), wherein the locking lever is pivotably secured to a pivot axis (11) fixed between the monitoring switch (7) and the locking device (6).

4. A safety switch device according to claim 1 characterised in that the locking lever (8) has a hook (9) which engages behind a projection (10) of the switching wheel in the locking position.

5. A safety switch device according to claim 2 characterised in that the push rod is provided in its end remote from the key (2) with a projection (14) which is guided in a slot (15) in the cam disc (5).

6. A safety switch device according to claim 2 characterised in that the switching member (13) of the switch (4) lies in a curve-like opening (12) in the cam disc (5).

7. A safety switch device according to claim 3 characterised in that the switch (4) and/or the monitoring switch (7) and/or the locking device (6) are arranged to extend transversely to the longitudinal axis of the push rod (3).

8. A safety switch device according to claim 4 characterised in that the locking device (6) is connected in the region of the locking lever (8), which is adjacent to the hook (9).

9. A safety switch device according to claim 4 characterised in that the locking device is connected in the end region of the locking lever (8), which is remote from the hook (9).

10. A safety switch device according to claim 1 characterised in that the switch (4) is connected to the switching wheel by a crank (20).

11. A safety switch device according to one of claims 3 or 7 characterised in that the monitoring switch (7) and the switch (4) are connected together one upon the other.

12. A safety switch device according to claim 1 characterised in that there is provided a spring pin (21) with which the locking lever (8) can be pressed into the switching wheel.
